# EUROPÄISCHE PATENTSCHRIFT

(11) **EP 0 259 407 B1**
(45) Veröffentlichungstag und Bekanntmachung des Hinweises auf die Patenterteilung: **27.03.1991**
(21) Anmeldenummer: 87901441.3
(22) Anmeldetag: 14.02.1987
(51) Int. Cl.: A63C 9/081, A63C 9/086

(54) **SICHERHEITSSKIBINDUNG**
SAFETY SKI BINDING
FIXATION DE SECURITE POUR SKI

(30) Priorität: 17.02.1986 AT 408/86
(43) Veröffentlichungstag der Anmeldung: 16.03.1988
(73) Patentinhaber: TMC Corporation, CH-6340 Baar/Zug (HR Nr. 15127) (CH)
(72) Erfinder: SVOBODA, Josef, A-2320 Schwechat (AT); PAVLOVEC, Radko, A-1040 Wien (AT)
(74) Vertreter: Szász, Tibor, Dipl.-Ing.
(86) Internationale Anmeldenummer: EP8700081
(87) Internationale Veröffentlichungsnummer: WO8704940

(56) Entgegenhaltungen:
- DE-A- 3 102 010
- FR-A- 1 166 145
- FR-A- 2 494 591
- FR-A- 2 511 881
- FR-A- 2 547 508
- US-A- 3 433 179

## Beschreibung

Die Erfindung bezieht sich auf eine Sicherheitsskibindung gemäß dem Oberbegriff des Anspruches 1.

Eine Sicherheitsskibindung der eingangs genannten Art ist in der DE-OS 31 02 010 beschrieben. Dabei trägt die Stützplatte vorne einen abklappbaren Vorderbacken, wobei ihr hinterer Bereich, auf welchem der Hinterbacken montiert ist, von der dem Skischuh aufnehmenden Bereich der Stützplatte nach oben weisend abgewinkelt ist. Die Steuerung der Horizontalverschwenkung der Stützplatte erfolgt über eine Rolle, die mittels ihrer Achse an einem an der Stützplatte bzw. am Gehäuse des Hinterbackens schwenkbar gelagerten Winkelhebel federbeaufschlagt angelenkt ist und die an einer Steuerkurve, die am hinteren Ende der ebenfalls nach oben abgewinkelten Grundplatte angebracht ist, abrollt. Der Winkelhebel hat einen Fortsatz, der bei einem vorbestimmten Schwenkwinkel der Stützplatte ein Öffnen des Hinterbackens bewirkt. Die den Winkelhebel beaufschlagende Feder und jene Feder, welche die vertikale Auslösung des Hinterbackens steuert, sind ineinander geschachtelt, wobei deren Federkraft über eine Stellschraube einstellbar ist. Die vertikale Auslösung des Hinterbackens wird durch ein vielteiliges Laschensystem geregelt. Der Auslösehebel ist ein gesonderter Teil, der bei Bedarf in das Laschensystem eingreift.

Ein Nachteil dieser bekannten Lösung liegt einerseits im aufwendigen Aufbau des Hinterbackens, bedingt durch das mehrteilige Laschensystem mit dem zugehörigen Steuermechanismus, und andererseits in der freiliegenden Anordnung von Rolle und Steuerkurve für die Horizontalauslösung.

Ein weiterer Nachteil ergibt sich durch die Lagerung der Rolle an dem schwenkbaren Winkelhebel. Durch die Schwenkbewegung des Winkelhebels bei horizontalem Verschwenken der Sohlenplatte, kommt es nämlich zu ungünstigen Reibungsverhältnissen zwischen Rolle und ihrer Achse, da sich die Anlageebene zur Steuerkurve mit dem Schwenkwinkel des Winkelhebels ändert. Darüber hinaus führt die Rolle an den Seitenflächen der Kurvenbahn (der Steuerkurve) nicht nur eine rollende, sondern auch eine gleitende Bewegung aus, wodurch sich erhöhte und unerwünschte Reibungskräfte ergeben.

Die Erfindung hat sich nun zur Aufgabe gesetzt, eine Skibindung der eingangs genannten Art zu schaffen, bei der die Steuerung der Stützplatte über einen kompakten, gegen Umwelteinflüsse weitgehend geschützten

Steuermechanismus erfolgen soll. Weiters sollen Hinterbacken bekannter Bauart mit verhältnismäßig geringfügigen Ergänzungen und/oder Änderungen Verwendung finden können.

Eine andere bekannte Sicherheitsskibindung ist in der AT-PS 296.111 beschrieben. Bei diesem Hinterbacken ist auf dem Drehzapfen ein Backenkörper drehbar gelagert, an dem außermittig eine Stützplatte und ein Absatzhalter angelenkt sind. Diese Ausbildung trägt den geometrischen Erfordernissen einer Sicherheitsskibindung insoferne nicht ganz Rechnung, als sich die Drehachse für den auf der Stützplatte aufgesetzten Skischuh nicht in der Verlängerung der Schienbeinachse befindet. Dadurch kann aber das maximal zulässige Drehmoment des Schienbeins nicht genau eingestellt werden.

Auch der Nachteil dieser bekannten Ausführung soll beseitigt werden, indem sich die Drehachse für den Skischuh, wie bei der eingangs erwähnten Sicherheitsskibindung, etwa in der verlängerten Schienbeinachse befindet.

Ausgehend von einer Skibindung gemäß dem Oberbegriff des Anspruches 1 wird diese Aufgabe durch die Merkmale des kennzeichnenden Teiles dieses Anspruches gelöst. Auf diese Weise wird eine Ausgestaltung von Stützplatte und Grundplatte mit einer auch im Bereich des Hinterbackens in einer Ebene mit dem Absatzbereich verlaufenden Oberseite, die Verwendung von herkömmlichen Hinterbacken und eine von Umwelteinflüssen geschützte Anordnung des Steuermechanismus für die horizontale Auslösung ermöglicht. Des weiteren wird ein kompakter Aufbau der gesamten Sicherheitsskibindung erreicht. Dadurch, daß die Stützplatte und nicht der Backenkörper am Drehzapfen der Grundplatte schwenkbar gelagert ist, ist weiters eine einstellbare Belastung des Schienbeines gewährleistet. Anderseits läßt sich durch die Rolle und die Steuerkurve der Verlauf der Rückführkraft für die Stützplatte genauer den jeweiligen Erfordernissen anpassen, als dies bei einer in einer quer verlaufenden Ausnehmung der Stützplatte angeordneten Druckfeder der Fall ist (s.AT-PS 296.111, Fig. 5).

Durch die Maßnahme des Anspruches 2 wird die Lage des Absatzes des Skischuhes auf der Stützplatte eindeutig bestimmt, wodurch das Einsteigen erleichtert wird.

Durch die Merkmale des Anspruches 3 wird in besonders einfacher Weise ein Vorderbacken aus der als Sohlenplatte ausgebildeten Stützplatte geschaffen. Dabei wird auch die Anordnung des Drehzapfens in der Verlängerung des Schienbeines des Skiläufers erleichtert.

Für die konkrete Ausgestaltung der Steuerung des Hinterbackens bieten sich verschiedene Lösungen an. Gemäß den Ansprüchen 4 bis 6 gelangt ein Hinterbacken nach der AT-PS 376.375 zur Verwendung, dessen Steuerung nach Anspruch 4 durch zwei Gelenklaschen, die einerseits an Lageransätzen der Stützplatte und anderseits am Gehäuse des Hinterbackens angelenkt sind, erfolgt. Durch die Wahl der Anlenkpunkte der beiden Gelenklaschen am Federgehäuse wird dem Konstrukteur die Möglichkeit gegeben, die zum Verschwenken des Federgehäuses erforderliche Kraft den jeweiligen Bedürfnissen anzupassen.

Bei einer in Anspruch 5 gekennzeichneten Ausführung ist zur Steuerung an der Stützplatte eine weitere Rolle gelagert, an der die Unterseite des Trittspornes des Absatzhalters bei einem Drehsturz abrollen kann. Diese Ausführung ist besonders einfach, da die Verschiebung des Hinterbackens unmittelbar zum Anheben des Absatzhalters verwendet wird.

In diese Richtung zielt auch die Maßnahme des Anspruches 6, bei der die Steuerung der nach oben gerichteten Schwenkbewegung des Absatzhalters von Ansätzen am Federgehäuse abgeleitet wird. Es sind daher keine besonderen Zwischenglieder zwischen der Stützplatte und dem Gehäuse des Hinterbackens erforderlich.

Durch die Merkmale des Anspruches 7 wird eine elastische Einspannung des Absatzes oder der Sohle des Skischuhes bei diesen Ausführungsformen ermöglicht.

Die folgenden Ausführungen beziehen sich auf Hinterbacken mit einer Federgabel, die allgemein bekannt sind. (Vgl."Tech 60", Techn.Handbuch der Fa.Tyrolia, 1979). Auch hier sind verschiedene vorteilhafte Ausführungen möglich.

So kann gemäß Anspruch 8 das Anheben der Federgabel und damit das Auslösen des Hinterbackens durch einen an der Federgabel angelenkten Hebel erfolgen, dessen freies Ende sich an einem Ansatz der Stützplatte abstützt, wodurch sich eine besonders einfache Bauweise ergibt.

Gemäß Anspruch 9 erfolgt das Anheben der Federgabel durch nach unten weisende Ansätze derselben, wodurch sich die Verwendung eines gesonderten Bauteiles erübrigt.

Bei der Konstruktion einer Skibindung gemäß Anspruch 10 kann jeder der bisher behandelten Hinterbacken in Verbindung mit einem eine Stützplatte aufweisenden Vorderbacken eingesetzt werden.

Der Hinterbacken gemäß den Ansprüchen 11 und 12 unterscheidet sich von dem nach Anspruch 9 dadurch, daß sein Lagerbock gegenüber der Stützplatte verschwenkt werden kann. Erfindungsgemäß ist die Hochachse tür den Lagerbock an einem in Skilängsrichtung verschiebbaren Schlitten gelagert, wodurch bei einem Drehsturz das Aussteigen aus dem Hinterbacken erleichtert wird.

Schließlich ermöglicht es die Maßnahme des Anspruches 13, die Vorspannung der Druckfeder zu variieren.

In der Zeichnung sind beispielsweise Ausführungsformen des Erfindungsgegenstandes rein schematisch dargestellt. Fig. 1 zeigt den prinzipiellen Aufbau einer erfindungsgemäßen Skibindung und Fig. 2 eine Variante dazu, jeweils im Aufriß. In Fig. 3 ist eine teilweise geschnittene Seitenansicht einer ersten konkreten Ausführungsform eines erfindungsgemäßen Hinterbackens in der Fahrtstellung, in Fig. 4 ein Schnitt nach der Linie IV-IV in Fig. 3 unter Weglassung der Einzelheiten des Federgehäuses, in Fig. 5 eine der Fig. 3 entsprechende Darstellung des Hinterbackens nach einem Drehsturz des Skiläufers und in Fig. 6 ein Schnitt nach den Linien VI-VI in Fig. 3 dargestellt. Fig. 7 ist eine der Fig. 6 entsprechender vereinfachter Schnitt durch den Hinterbacken nach einem Drehsturz des Skiläufers. In Fig. 8 ist eine teilweise im Schnitt nach Linie VIII-VIII in Fig. 9 gezeichnete Seitenansicht einer zweiten Ausführungsform und in Fig. 9 ein Schnitt nach der Linie IX-IX in Fig. 8 dargestellt. In Fig. 10 ist eine dritte Ausführungsform in der Fahrtstellung im Schnitt nach der Linie X-X wiedergegeben. Fig. 11 zeigt einen Schnitt nach der Linie XI-XI in Fig. 10. In den Figuren 12 bis 14 ist ein viertes Ausführungsbeispiel eines Hinterbackens in Seitenansicht bzw. im Schnitt nach der Linie XIII-XIII in Fig. 12 sowie im Schnitt nach der Linie XIV-XIV in Fig. 13 dargestellt. Die Fig. 15 und 16 zeigen zwei weitere Ausführungsformen von Hinterbackenn, die mit einer Federgabel ausgerüstet sind, in teilweise geschnittener Seitenansicht. In den Fig. 17 bis 19 ist eine andere Ausführungsform einer Skibindung in Seitenansicht bzw. in teilweise geschnittener Draufsicht (beide Ansichten in der Fahrtstellung), sowie in teilweiser geschnittener Draufsicht bei einem Drehsturz des Skiläufers wiedergegeben. In Fig. 20 ist ein weiteres Ausführungsbeispiel einer erfindungsgemäßen Skibindung ähnlich der Fig. 16 in teilweise geschnittener Seitenansicht wiedergegeben. Schließlich ist in Fig. 21 ein Detail einer Skibindung im Längsmittelschnitt veranschaulicht. Der besseren Übersicht halber wurden für die einzelnen Ausführungsformen, mit Ausnahme der Fig. 2, für gleiche Bauteile die gleichen Bezugsziffern, jedoch in einer steigenden Hunderterordnung verwendet. In der Fig. 2 wurden zur Unterscheidung von der Ausführungsform nach Fig. 1 Bezugsziffern mit einem Strich (′) verwendet.

In Fig. 1 ist mit 1 ein Ski, mit 5 ein Vorderbacken und mit 2 ein Hinterbacken in seiner Gesamtheit bezeichnet. Auf dem Ski 1 ist eine Grundplatte 3, welche mit einem vertikalen Drehzapfen 4 versehen ist, befestigt. Der Hinterbacken 2 weist einen Lagerbock 16 auf, an dem ein Absatzhalter 6 mit einem Trittsporn 7 schwenkbar gelagert ist. Auf dem Drehzapfen 4 ist eine Stützplatte 8 schwenkbar gelagert, auf der der Hinterbacken 2 in Längsrichtung derselben, d.h. in radialer Richtung zum Drehzapfen 4, verschiebbar geführt gelagert ist. Das Ende der Stützplatte 8 wird von einem Niederhalter 9 gegen Abheben von der Oberseite des Ski 1 gesichert. Am vorderen Ende der Stützplatte 8 befindet sich ein Anschlag 8a für den Absatz 10a eines Skischuhs 10, dessen Ballenbereich auf einer Unterlagsplatte 11 aufsitzt.

Die Stützplatte 8 wird von einem in Fig. 1 nicht sichtbaren Steuermechanismus in ihrer Mittellage gehalten. Dieser ist dadurch gebildet, daß an der Basis des Hinterbackens 2 eine nach unten ragende Achse befestigt ist, auf der eine Rolle gelagert ist, die an einer an der Grundplatte 3 angeordneten Steuerkurve abrollt. Weiters trägt der Hinterbacken 2 an seiner Basis einen nach unten gerichteten Vorsprung, an dem eine Feder, welche die Rolle an die Steuerkurve drückt, angreift (vgl.z.B.Fig. 3). Bei einem Drehsturz wird die Stützplatte 8 um den Drehzapfen 4 verschwenkt, und der Hinterbacken 2 wird durch den erwähnten Steuermechanismus, in einer noch später zu beschreibenden Weise, ausgelöst.

Die Ausführung gemäß Fig. 2 unterscheidet sich von der in Fig. 1 dargestellten dadurch, daß die Stützplatte zur Skispitze hin verlängert ist und eine Art Sohlenplatte 8′ bildet, wobei der Anschlag 8′a in eine Nut 10′c der Sohle 10′b des Schuhs 10′ eingreift. Im Bereich des vorderen Endes der Sohlenplatte 8′ist auf der Oberseite des Ski 1′ eine Unterlagsplatte 11′ aus reibungsarmem Material befestigt.

Beim Hinterbacken 102 gemäß den Fig. 3 bis 7 sind auf einem Ski 101 eine Grundplatte 103 und ein Niederhalter 109 befestigt. Die Grundplatte 103 trägt einen senkrecht zur Skioberseite verlaufenden Drehzapfen 104, auf dem eine Stützplatte 108 schwenkbar gelagert ist. An ihrem hinteren Ende besitzt die Grundplatte 103 eine Steuerkurve 103a. Die Stützplatte 108 wird an ihrem hinteren Ende durch den Niederhalter 109 gegen Abheben von der Oberseite der Grundplatte 103 gesichert.

Die Stützplatte 108 trägt an ihrem vorderen Ende einen Anschlag 108a für den Absatz des Skischuhs und in ihrem mittleren Bereich zwei Lageransätze 122. Ferner sind in der Stützplatte 108 zwei Langlöcher 113 und 114 ausgespart, die in radialer Richtung hintereinander liegen. Das vordere Langloch 113 wird von einem Zapfen 115 durchsetzt, der nach unten ragend an einem Lagerbock 116 für das Federgehäuse 118 eines an sich bekannten Hinterbackens 102 befestigt ist. Auf dem Zapfen 115 ist eine Rolle 119 gelagert, welche bei einem Drehsturz des Skiläufers auf der Steuerkurve 103a der Grundplatte 103 abrollt. Der Lagerbock 116 trägt weiters einen nach unten gerichteten Ansatz 120, der in das hintere Langloch 114 eingreift und von einer Druckfeder 121 belastet ist, welche den Lagerbock 116 gegen den Drehzapfen 104 hin zu schieben trachtet.

Der Lagerbock 116 besitzt eine Basis 116a, welche an der Stützplatte 108 geführt ist und diese an ihren beiden Seiten umschließt und auf der zwei nach oben ragende Schenkel 116b angeordnet sind, zwischen denen das Federgehäuse 118 auf zwei Halbachsen 118b schwenkbar gelagert ist. Ferner sind in der Basis 116a zwei parallele, etwa in radialer Richtung der Stützplatte 108 verlaufende Langlöcher oder zum Drehzapfen 104 hin offene Schlitze 116e ausgespart, die von den an der Stützplatte 108 angeordneten Lageransätzen 122 durchsetzt werden. Diese Lageransätze 122 sind über zwei Gelenklaschen 123 mit dem Federgehäuse 118 gelenkig verbunden.

Ein Schieber 124, der von einer Druckfeder 125 belastet wird, ist in der Längsrichtung des Federgehäuses 118 geführt. Das Federgehäuse 119 wird von einer Achse 118a für den Absatzhalter 106 durchsetzt, die im Lagerbock 116 befestigt ist und durch Führungsschlitze des Federgehäuses sowie eine Ausnehmung des Schiebers 124 hindurchgeht. Die beiden Halbachsen 118b befinden sich im Abstand von der Achse 118a. Der Schieber 124 liegt mit einer Nase an seiner Vorderseite an einer Steuerkurve 106a an, die im Inneren des Absatzhalters 106 ausgespart ist.

In der Fahrtstellung nimmt der Hinterbacken 102 die in Fig. 3 dargestellte Lage ein, in der der Absatz des Skischuhs zwischen dem Anschlag 108a und dem Absatzhalter 106 festgehalten wird.

Findet ein Frontalsturz des Skiläufers statt, so wird der Absatzhalter 106 zusammen mit dem Trittsporn 107 nach oben geschwenkt, und die im Federgehäuse 118 befindliche Druckfeder 125 wird vom Schieber 124 zusammengedrückt, wie dies allgemein bekannt ist.

Bei einem Drehsturz hingegen (vgl.die Fig. 5 und 7) wird die Stützplatte 108 um den Drehzapfen 104 verschwenkt. Dabei rollt die Rolle 119 auf der Steuerkurve 103a der Grundplatte 103 ab. Gleichzeitig wird der Lagerbock 116, der an der Stützplatte 108 in radialer Richtung geführt ist, gegen die Kraft der Druckfeder 121 nach außen gedrückt. Ferner werden die beiden Gelenklaschen 123 in Fig. 3 im Uhrzeigersinn verschwenkt, da die Lageransätze 122 an der Stützplatte 108 befestigt sind, das Federgehäuse 118 jedoch radial nach außen bewegt wird. Das Federgehäuse 118 wird daher gegenüber dem Lagerbock 116 gleichfalls im Uhrzeigersinn verschwenkt. Dabei gelangt die Achse 118a in die oberen Endbereiche der Führungsschlitze des Federgehäuses 118 und der Ausnehmung des Schiebers 124. Dieser wird daher zum Skiende hin verschoben, wobei die Druckfeder 125 komprimiert wird. Die Nase des Schiebers 124 gibt nun den Absatzhalter 106 frei, der nach oben schwenken und den Absatz des Skischuhs freigeben kann. Nach Freigabe des Schuhs schwenkt die Stützplatte 108 unter der Einwirkung der Druckfeder 121 in ihre Mittellage zurück, zu diesem Zweck können die beiden Äste der Steuerkurve 103a in der Draufsicht V-förmig verlaufen.

Der in den Fig. 8 und 9 auf dem Ski 201 dargestellte Hinterbacken 202 ist dem zuvor behandelten sehr ähnlich. Beim Hinterbacken 202 ist zwischen den beiden nach oben ragenden Schenkeln 208b der Stützplatte 208 eine Rolle 226 gelagert, welche sich an der Unterseite des Trittspornes 207 abstützt, der zusammen mit dem Absatzhalter 206 um die Achse 218a gegenüber dem Lagerbock 216 verschwenkt werden kann. Das Federgehäuse 218 ist an Halbachsen 218b gelagert, die parallel zur Achse 218a verlaufen. Ein Verschwenken des Federgehäuses 218 findet nur bei einem willkürlichen Öffnen des Hinterbackens 202 statt.

Bei einem Frontalsturz wird der Absatzhalter 206 um die Achse 218a in bekannter Weise hochgeschwenkt. Bei einem Drehsturz hingegen wird der Lagerbock 216 gegen die Kraft der hier nicht dargestellten Druckfeder radial nach außen verschoben. Dabei hebt die Rolle 226 den Trittsporn 207 und mit ihm den Absatzhalter 206 so lange an, bis der Skischuh, der in Fig. 8 nicht dargestellt ist, freigegeben wird.

Die Ausführung gemäß den Fig. 10 und 11 unterscheidet sich von den vorhergehenden Ausführungsbeispielen in der Hauptsache dadurch, daß das Federgehäuse 318, das im Lagerbock 316 auf Halbachsen 318b gelagert ist, zwei in bezug auf die vertikale Längsmittelebene symmetrisch angeordnete, nach unten gerichtete Ansätze 318c aufweist, die in vertikal verlaufende Ausnehmungen 308d der Stützplatte 308 eingreifen und Schlitze 316e im Lagerbock 316 durchsetzen.

Bei einem Drehsturz des Skiläufers wird der Lagerbock 316 radial nach außen verschoben. Da die Ansätze 318c von der Stützplatte 308 an ihren Enden festgehalten werden, vollführt das Federgehäuse 318 eine Schwenkbewegung, die in Fig. 10 im Uhrzeigersinn verläuft. Dabei wird der Absatzhalter 306 freigegeben, und der nicht dargestellte Skischuh kann den auf dem Ski 301 angeordneten Hinterbacken 302 verlassen.

Der Hinterbacken 402, auf dem Ski 401, gemäß den Fig. 12 bis 14 zeichnet sich dadurch aus, daß bei ihm der Absatz des Skischuhs unter einer auf die Absatzvorderseite wirkende Federvorspannung steht. Dies wird dadurch ermöglicht, daß der Anschlag 440, der den Absatz des Skischuhs festhält, auf einem Schieber 441 angeordnet ist, der auf der Stützplatte 408 in deren Längsrichtung geführt wird. Dieser Schieber 441 besitzt zwei nach oben ragende Ansätze 442, welche zur Anlage an zwei Anschlagflächen 406c des Absatzhalters 406 bestimmt sind und welche Schlitze im lagerbock 416 durchsetzen.

In der Fahrtstellung wird der Absatz des Skischuhs zwischen dem Anschlag 440 und dem Absatzhalter 406 festgehalten. Diese Halterung des Skischuhs bleibt auch im Elastizitätsbereich des Hinterbackens 402 aufrecht, da der Anschlag 440 über den Schieber 441 die Längsbewegung des Hinterbackens 402 mitmacht. Die Freigabe des Skischuhs erfolgt im übrigen in der bereits beschriebenen Weise. Der das Federgehäuse 418 aufnehmende Lagerbock 416 steht unter dem Einfluß der Druckfeder 421, deren anderes Ende sich an der Stützplatte 408 abstützt. Die Steuerung der Auslösefunktion geht in der bereits beschriebenen Weise vor sich.

Der Hinterbacken 502 auf dem Ski 501 gemäß Fig. 15 ist von bekannter Bauart. Er besitzt einen Absatzhalter 506, der um eine Achse 506b im lagerbock 516 schwenkbar gelagert ist. Auf dieser Achse 506b ist auch eine Federgabel 545 gelagert. Der Lagerbock 516 besitzt eine Vorderwand 516c, an welcher das Ende eines im Absatzhalter 506 auf einer Achse 548a gelagerten Rasthebels 548 anliegt. Dieser Rasthebel 548 wird an seiner Rückseite von einem Druckstück 549 beaufschlagt, das in Schlitzen 545b der Federgabel 545 geführt und von einer nicht dargestellten Rastfeder beaufschlagt wird. Selbstverständlich ist der Hinterbacken 502 mit einem Auslösehebel 591 versehen, der um dieselbe Achse 548a wie der Rasthebel 548 verschwenkt werden kann. An der Federgabel 545 ist mittels einer Achse 546 eine als Hebel 547 gestaltete Stütze angelenkt, die sich an einem Ansatz 508c der Stützplatte 508 abstützt.

Bei einem Frontalsturz gleitet das in Fig. 15 linke Ende des Rasthebels 548 entlang der Vorderwand 516c des lagerbockes, bis der Skischuh freigegeben ist. Um einen Wiedereinstieg des Skiläufers mit dem Skischuh zu ermöglichen, wird der Rasthebel 548 in der geöffneten Stellung des Hinterbackens 502 durch eine Rast festgehalten.

Bei einem Drehsturz des Skiläufers rollt die Rolle 519 an der Steuerkurve 503a der Grundplatte 503 ab. Dies hat zur Folge, daß der Lagerbock 516 gegen die Kraft der Druckfeder 521 radial nach außen verschoben wird. Dadurch wird die Stütze 547 im Uhrzeigersinn verschwenkt, wodurch das Druckstück 549 aus der hinteren Nut des Rasthebels 548 herausgehoben wird und der Absatzhalter 506 sich im Uhrzeigersinn verschwenken kann.

Einen ähnlichen Hinterbacken 602 auf einem Ski 601 zeigt Fig. 16. Dieser ist gegenüber der zuvor beschriebenen Ausführungsform insofern vereinfacht, als an der Federgabel 645 zwei Ansätze 645a angeordnet sind, welche nach unten weisen. Diese Ansätze 645a durchsetzen Langlöcher 616e in der Basis 616a des Lagerbockes 616 und greifen in weitere Langlöcher 608d ein, welche in der Stützplatte 608 ausgespart sind.

Der Frontalsturz vollzieht sich in an sich bekannter Weise, so daß sich ein näheres Eingehen auf diese Vorgangsweise erübrigt.

Bei einem Drehsturz des Skiläufers wird der Lagerbock 616 von der an ihm gelagerten Rolle 619, welche an der Steuerkurve 603a der Grundplatte 603 abrollt, an der Stützplatte 608 radial nach außen geschoben. Dadurch wird aber die Federgabel 645 im Uhrzeigersinn um die Achse 606b verschwenkt, was ein Herausheben des Druckstückes 649 aus der Nut an der Rückseite des auf der Achse 648a gelagerten Rasthebels 648 zu Folge hat. Somit kann sich der Rasthebel 648 von der Vorderwand 616c des Lagerbockes 616 kraftlos abheben. Dadurch kann sich der Absatzhalter 606 in seine geöffnete Lage verschwenken, und der Skischuh kann den Hinterbacken 602 verlassen.

Die in den Fig. 17 bis 19 dargestellte Ausführungsform einer Skibindung unterscheidet sich von den vorhergehenden vor allem dadurch, daß der Hinterbacken 702 auf einer Stützplatte 708 angeordnet ist, die eben ausgebildet ist und keinen Anschlag für den Absatz des Skischuhs aufweist. Aus diesem Grund ist auf dem Ski 701 dem Hinterbacken 702 ein Vorderbacken 750 zugeordnet, der mit einer Stützplatte 751 für die Spitze des Skischuhs ausgerüstet ist. Wie ein Vergleich der Fig. 18 und 19 zeigt, schwenkt bei einem Drehsturz die Stützplatte 751 mit der Sohle des nicht dargestellten Skischuhs mit, so daß zwischen der Sohle und der Stützplatte 751 keine Relativbewegung und somit auch keine Reibung auftritt. Die Änderung der Lage der Stützplatte 751 erfolgt relativ zum Vorderbacken 750 um eine Achse 752. Der Hinterbacken 702 kann gemäß einer der bereits behandelten Ausführungsformen ausgebildet sein.

Der Hinterbacken 802 auf dem Ski 801 gemäß Fig. 20 ist dem in Fig. 16 dargestellten ähnlich. Er unterscheidet sich von diesem lediglich dadurch, daß auf der Stützplatte 808 ein Schlitten 860 gelagert ist, der an seinem hinteren Ende eine Hochachse 861 für den Lagerbock 816 trägt.

In der Fahrtstellung durchsetzen die beiden Ansätze 845a der Federgabel 845 Langlöcher 816e in der Basis 816a des Lagerbockes 816 sowie Langlöcher 860a im Schlitten 860 und Ausnehmungen 808h in der Stützplatte 808. Bei einem Drehsturz wird der Schlitten 860 auf der Stützplatte 808 radial nach außen verschoben. Dadurch wird das Druckstück 849 aus der Nut an der Rückseite des auf der Achse 848a gelagerten Rasthebels 848 herausgehoben, und die Federgabel 845 gelangt unter dem Einfluß einer nicht dargestellten, auf der Achse 806b für den Absatzhalter 806 angeordneten Schenkelfeder in eine Stellung, in der die beiden Ansätze 845a der Federgabel 845 die Langlöcher 860a bzw. Ausnehmungen 808h im Schlitten 860 bzw. in der Stützplatte 808 bereits verlassen haben. Dadurch ist es möglich, daß sich der Lagerbock 816 um die Hochachse 861 verschwenkt, was eine Freigabe des Skischuhs bei einem Sturz, wie dies bei Fersenhaltern mit einer gesteuerten Diagonalauslösung üblich ist, erleichtert.

In Fig. 21 ist ein abgeändertes Detail einer Skibindung dargestellt. Bei diesem Detail ist die die Rolle 919 beaufschlagende Druckfeder 921 an ihrem von der Rolle entfernten Ende an einem Federwiderlager in Form eines Kolbens 985 abgestützt, der in einem Schlitz 908f der Stützplatte 908 oder Sohlenplatte gegen Verdrehen gesichert, geführt ist. An dem Kolben 985 ist eine Stiftschraube 986 mit ihrem einen Ende befestigt, auf welcher eine Rändelmutter 987 aufgeschraubt ist. Diese ist in einem weiteren Schlitz 908g der Stützplatte 908 drehbar, aber gegen axiales Verstellen gesichert gelagert.

Soll die Vorspannung der Druckfeder 921 verändert werden, so wird die Rändelmutter 987 im entsprechenden Drehsinn verdreht.

Ohne den Rahmen der Erfindung zu verlassen, sind verschiedene Abänderungen der dargestellten Ausführungsbeispiele möglich. Beispiels- weise könnte der Fersenhalter gemäß den Fig. 3 bis 7 auch in Verbindun mit einer Sohlenplatte, wie sie in Fig. 2 dargestellt ist, Verwendung finden. Des weiteren ist es denkbar, den Hinterbacken im Ausführungsbeispiel nach Fig. 17 bis 19 durch einen der Hinterbacken nach den Fig. 8, 10, 15, 16 oder 20 zu ersetzen. Eine andere Möglichkeit einer geänderten Ausführung besteht darin, die zum Andrücken der Rolle an die Steuerkurve der Grundplatte bestimmte Schraubenfeder durch ein Tellerfederpaket zu ersetzen. Weitere vorteilhafte und erfindungsgemäße Ausgestaltungen ergeben sich aus der Ausführungsform nach Fig. 12 bis 14, wie sie den Ansprüchen 14 und 15 angeführt sind.

## Patentansprüche

1. Sicherheitsskibindung mit einer an der Oberseite (1a-901a) eines Ski (1-901) zu befestigenden und einen vertikalen Drehzapfen (4-804) tragenden Grundplatte (3-903), an welchem Drehzapfen (4-804) eine Stützplatte (8-908) schwenkbar angelenkt ist, die sich zumindest unter den Absatzbereich eines in die Skibindung einzusetzenden Skischuhs (10, 10′) erstreckt und die einen Hinterbacken (2-802) mit einem Lagerbock (116-916) und mit einem bei Überlast entgegen der Kraft einer ersten Feder hochschwenkbaren Absatzhalter (6-806) trägt, wobei am Lagerbock (116-916) eine auf einer Achse (115-715; 915) gelagerte Rolle (119-719; 919) vorgesehen ist, welche Achse (115-715; 915) im wesentlichen vertikal zur Stützplatte (8-908) verläuft, und die Rolle (119-719; 919) durch eine zweite Feder gegen eine grundplattenfeste Steuerkurve (103a, 703a; 903a) gedrückt wird, wobei der Drehzapfen (4-804) zwischen dem Vordebacken (5; 750) und dem Hinterbacken (2-802) angeordnet ist, dadurch gekennzeichnet, daß der Hinterbacken (2-902) relativ zur Stützplatte (108-908) längsverschiebbar geführt ist, daß die Achse (115-915) der Rolle (119-919) in einem Schlitz (113-913) der Stützplatte (8-908) verschiebbar geführt ist, wobei sich die Rolle (119-919) bei horizontalem Ausschwenken der Stützplatte (108-908) in einer Ebene bewegt, welche parallel zur Grundplatte (3-903) verläuft, und daß die zweite Feder (121-921) in einer Richtung parallel zur Bewegungsrichtung der Rolle (119-919) angeordnet ist.

2. Skibindung nach Anspruch 1, dadurch gekennzeichnet, daß die Stützplatte (8) an ihrem vorderen Ende einen quer zu ihrer Längsrichtung verlaufenden Anschlag (8a) trägt, an dem sich der Absatz (10a) des Skischuhs (10) mit seinem vorderen Ende abstützt (Fig. 1).

3. Skibindung nach Anspruch 1, dadurch gekennzeichnet, daß die Stützplatte als eine Sohlenplatte (8′) ausgebildet ist, die an ihrem vorderen Ende einen quer zu ihrer Längsrichtung verlaufenden Anschlag (8′a) trägt, der in eine quer zur vertikalen Längsmittelebene des Skischuhs (10′) verlaufende Nut (10′c) in der Skischuhsohle (10′b) eingreift, daß der Anschlag (8′a) nach oben und in Richtung zum Hinterbacken (2) hin weisend ausgerichtet ist, und daß der in die Skibindung eingesetzte Skischuh (10′) sich mit der hinteren Begrenzungswand an der in der Unterseite der Skischuhsohle (10′b) ausgenommenen Nut (10′c) am Anschlag (8′a) abstützt (Fig. 2).

4. Skibindung nach Anspruch 1, 2 oder 3, bei der der Hinterbacken aus dem Lagerbock, dem an diesem um eine Achse verschwenkbaren Absatzhalter und einem Federgehäuse besteht, dadurch gekennzeichnet, daß das Federgehäuse (118) über zwei Halbachsen (118b), die parallel zur Achse für den Absatzhalter (106) angeordnet sind, am Lagerbock (116) schwenkbar gelagert ist, wobei im Federgehäuse (118) ein von einer Druckfeder belasteter Schieber (124) geführt ist, dessen Nase an einer Steuerkurve (106a) des Absatzhalters (106) gleitet, und daß an dem vom Absatzhalter (106) entfernten Ende des Federgehäuses (118) zwei Gelenklaschen (123) angelenkt sind, deren andere Enden an nach oben ragenden Lageransätzen (122) der Stützplatte (108) schwenkbar gelagert sind (Fig. 3 bis 7).

5. Skibindung nach Anspruch 1, 2 oder 3, bei der der Hinterbacken aus dem Lagerbock, dem an diesem um eine Achse verschwenkbaren, mit einem Trittsporn ausgestatteten Absatzhalter und einem Federgehäuse besteht, dadurch gekennzeichnet, daß das Federgehäuse (218) über zwei Halbachsen (218b), die parallel zur Achse (218a) für den Absatzhalter (206) angeordnet sind, am Lagerbock (216) schwenkbar gelagert ist, wobei im Federgehäuse (218) ein von einer Druckfeder belasteter Schieber geführt ist, dessen Nase an einer Steuerkurve des Absatzhalters (206) gleitet, und daß die Stützplatte (208) an ihren beiden Seiten nach oben ragende Schenkel (208b) trägt, an denen eine weitere Rolle (226) gelagert ist, an der sich der Absatzhalter (206) mit der Unterseite des Trittspornes (207) sowohl in der geschlossenen als auch in der geöffneten Lage abstützt (Fig. 8 und 9).

6. Skibindung nach Anspruch 1, 2 oder 3, bei der der Hinterbacken aus dem Lagerbock, dem an diesem um eine Achse verschwenkbaren Absatzhalter und einem Federgehäuse besteht, dadurch gekennzeichnet, daß das Federgehäuse (318) über zwei Halbachsen (318b), die parallel zur Achse (318a) für den Absatzhalter (306) angeordnet sind, am Lagerbock (316) schwenkbar gelagert ist, wobei im Federgehäuse (318) ein von einer Druckfeder belasteter Schieber geführt ist, dessen Nase an einer Steuerkurve des Absatzhalters (306) gleitet, und daß vom Federgehäuse (318) zwei Ansätze (318c) nach unten ragen, welche Schlitze (316e) im Lagerbock (316) durchsetzen und in Ausnehmungen (308d) der Stützplatte (308) eingreifen (Fig. 10 und 11).

7. Skibindung nach einem der Ansprüche 1, 2 und 4-6, dadurch gekennzeichnet, daß, der Anschlag (440), welcher den Absatz des Skischuhs festhält, auf einem Schieber (441) angeordnet ist, der auf der Stützplatte (408) in deren Längsrichtung geführt ist, und daß der Schieber (441) zwei nach oben ragende Ansätze (442) besitzt, welche Schlitze im Lagerbock (416) durchsetzten und zur Anlage an zwei Anschlagflächen (406c) des Absatzhalters (406) bestimmt sind (Fig. 12 bis 14).

8. Skibindung nach Anspruch 1, 2 oder 3, dadurch gekennzeichnet, daß im Lagerbock (516) auf einer Achse (506b) ein Absatzhalter (506) und eine Federgabel (545) gelagert sind, wobei im Absatzhalter (506) auf einer weiteren Achse, (548a) ein Rasthebel (548) gelagert ist, dessen Nase in der Fahrtstellung des Hinterbackens (502) an der Vorderwand (516c) des Lagerbockes (516) lösbar verrastet ist und der über ein Druckstück (549) von der als Druckfeder ausgebildeten ersten Feder beaufschlagt wird, die in der Federgabel (545) angeordnet ist, und daß an der Federgabel (545) mittels einer Achse (546) mindestens ein Hebel (547) angelenkt ist, dessen freies Ende sich an einem nach oben ragenden Ansatz (508c) der Stützplatte (508) abstützt (Fig. 15).

9. Skibindung nach Anspruch 1, 2 oder 3, dadurch gekennzeichnet, daß im Lagerbock (616) auf einer Achse (606b) der Absatzhalter (606) und eine Federgabel (645) gelagert sind, wobei im Absatzhalter (606) auf einer weiteren Achse (648a) ein Rasthebel (648) gelagert ist, dessen Nase in der Fahrtstellung des Hinterbackens (602) an der Vorderwand (616c) des Lagerbockes (616) lösbar verrastet ist und der über ein Druckstück (649) von einer Druckfeder beaufschlagt wird, die in der Federgabel (645) angeordnet ist, und daß an der Federgabel (645) zwei Ansätze (645a) nach unten weisend angeordnet sind, die Langlöcher (616e) in der Basis (616a) des Lagerbockes (616) durchsetzen und in weitere, in der Stützplatte (608) ausgesparte Langlöcher (608d) eingreifen (Fig. 16).

10. Skibindung nach einem der Ansprüche 1 und 4 bis 9, dadurch gekennzeichnet, daß dem Hinterbacken (702) ein an einem skifesten Bauteil gelagerter, mit einer weiteren Stützplatte (751) versehener Vorderbacken (750) zugeordnet ist, und daß die Stützplatte (708) des Hinterbackens (702), wie an sich bekannt, eben ausgebildet ist (Fig. 17 bis 19).

11. Skibindung nach Anspruch 1, 2 oder 3, dadurch gekennzeichnet, daß der Hinterbacken (802) einen um eine Hochachse (861) verschwenkbaren Lagerbock (816) besitzt, in dem auf einer Achse (806b) der Absatzhalter (806) und eine Federgabel (845) gelagert sind, wobei im Absatzhalter (806) auf einer weiteren Achse (848a) ein Rasthebel (848) gelagert ist, dessen Nase in der Fahrtstellung des Hinterbackens (802) an der Vorderwand (816c) des Lagerbockes (816) lösbar verrastet ist und der über ein Druckstück (849) von einer Druckfeder beaufschlagt wird, die in der Federgabel (845) angeordnet ist, und daß auf der Stützplatte (808) ein Schlitten (860) gelagert ist, der an seinem hinteren Ende die Hochachse (861) für den Lagerbock (816) trägt (Fig. 20).

12. Skibindung nach Anspruch 11, dadurch gekennzeichnet, daß an der Federgabel (845) zwei Ansätze (845a) nach unten weisend angeordnet sind, die _ in der Fahrtstellung des Fersenhalters (802) betrachtet _ Ausnehmungen (808h) in der Stützplatte (808), sowie Langlöcher (860a; 816f) im Schlitten (860) bzw. in der Basis (816a) des Lagerbockes (816) durchsetzen.

13. Sicherheitsskibindung nach einem der Ansprüche 1 bis 12, dadurch gekennzeichnet, daß die die Rolle (919) beaufschlagende Feder eine Druckfeder (921) ist, die in ihrer Vorspannung einstellbar ist, indem beispielsweise das von der Rolle (919) entfernte Federwiderlager, welches in Form eines Kolbens (985) ausgestaltet ist und in der Stützplatte (908), gegen Verdrehen gesichert, angeordnet ist, mittels einer Rändelmutter (987), die in der Stützplatte (908) bzw. in der Sohlenplatte drehbar, aber gegen axiales Verstellen gesichert gelagert ist, verschiebbar ist (Fig. 21).

14. Skibindung nach Anspruch 7, dadurch gekennzeichnet, daß die Stützplatte (408) im Bereich des Drehzapfens (404) zur Führung des Schiebers (440) und im Bereich der Ansätze (440b) zur Führung des Lagerbocks (416) zu ihrer Längsachse hin abgesetzt ist, und daß der Schieber (440) im erstgenannten abgesetzten Bereich der Stützplatte (408) beidseitig Freistellungen (s) aufweist (Fig. 12).

15. Skibindung nach Anspruch 7, dadurch gekennzeichnet, daß die Ansätze (440b) des Schiebers (440) jeweils zumindest an den ihnen zugehörigen Begrenzungswänden der einzelnen Schlitze (416e) des Lagerbockes (416) satt anliegen (Fig. 12).

## Claims

1. A safety ski binding comprising a base plate (3-903) adapted to be secured to the top side (1a-901a) of a ski (1-901) and carrying a vertical pivot (4-804), a support plate (8-908) extending at least under the heel portion of a ski boot (10, 10′) to be inserted into the ski binding being hingedly mounted on said pivot (4-804) and carrying a rear jaw assembly (2-902) including a mounting block (116-916) and a heel clamp (6-806) adapted in response to an overload to pivot upwards against the force of a first spring, there being provided on said mounting block (116-916) a roller (119-719, 919) mounted on a shaft (115-715, 915) extending substantially perpendicular to said support plate (8-908) said roller (119-719, 919) being biased by a second spring into contact with a control cam surface (103a, 703a, 903a), said pivot (4-804) being dispoased between the front jaw assembly (5, 750) and said rear jaw assembly (2-802), characterized in that said rear jaw assembly (2-902) is slidably mounted in the longitudinal direction relative to said support plate (108-908), that said shaft (115-915) of said roller (119-919) is slidingly displaceable in a slot (113-913) of said support plate (8-908), said roller (119-919) being movable in response to horizontal pivoting of said support plate (108-908), in a plane extending parallel to said base plate (3-903), and that said second spring (121-921) is disposed in a direction parallel to the direction of displacement of said roller (119-919).

2. A ski binding according to claim 1, characterized in that said support plate (8) at its front end carries a stop portion (8a) extending transversely of its longitudinal direction and being engaged by the front end of said heel (10a) of said ski boot (10).

3. A ski binding according to claim 1, characterized in that said support plate is formed as a sole plate (8′) carrying at its front end a stop portion (8′a) extending transversely of its longitudinal direction and received in a groove (10′c) in the ski boot sole (10′b) extending transversely of the vertical longitudinal center plane of said ski boot (10′), said stop portion (8′a) being directed upwards and in the direction towards said rear jaw assembly (2), and that said ski boot (10′) when inserted into the ski binding is supported on said stop portion (8′a) by the rear boundary wall of said groove (10′c) formed in the underside of said ski boot sole (10′b) (fig. 2).

4. A ski binding according to claim 1, 2 or 3, in which said rear jaw assembly is composed of said mounting block, said heel clamp mounted thereon for pivoting about an axis, and a spring housing, characterized in that said spring housing (118) is pivotally mounted on said mounting block (116) by two axle pins (118b) extending parallel to the pivot axis of said heel clamp (106), said spring housing (18) containing a plunger (124) biased by a compression spring and with its nose in sliding contact with a control cam surface (106a) of said heel clamp (106), and that the end of said spring housing (118) facing away from said heel clamp (106) is articulated to a pair of hinged links (123) the other ends of which are pivotally hinged to upwards extending mounting projections (122) of said support plate (108) (figs. 3 to 7).

5. A ski binding according to claim 1, 2 or 3, in which said rear jaw assembly is composed of said mounting boock, said heel clamp mounted thereon for pivoting about an axis and provided with a step spur, and a spring housing, characterized in that said spring housing (218) is pivotally mounted on said mounting block (216) by two axle pins (218b) extending parallel to the pivot axis (218a) of said heel clamp (206), said spring housing (218) containing a plunger biased by a compression spring and with its nose in sliding contact with a control cam surface of said heel clamp (206), and that said support plate (208) is provided at opposite sides with upwards projecting leg portions (208b) carrying a further roller (226) on which said heel clamp (206) is supported with the underside of said step spur (207) both inthe closed and in the opened positions (figs. 8 and 9).

6. A ski binding according to claim 1, 2 or 3, in which said rear jaw assembly is composed of said mounting block, said heel clamp mounted thereon for pivoting about an axis, and a spring housing, characterized in that said spring housing (318) is pivotally mounted on said mounting block (216) by two axle pins (318b) extending parallel to the pivot axis (318a) of said heel clamp (306), said spring housing (318) containing a plunger biased by a compression spring and with its nose in sliding contact with a control cam surface of said heel clamp (306), and that said spring housing (318) is provided with two downwards extending projections (318c) passing through slots (316e) in said mounting block (316) to engage recesses (308d) formed in said support plate (308) (figs. 10 and 11).

7. A ski binding according to any of claims 1, 2 and 4 to 6, characterized in that said stop portion (440) retaining the heel of the ski boot is disposed on a slide member (441) mounted on said support plate (408) for longitudinal displacement thereon, and that said slide member (441) has two upwards extending projections (442) passing through slots in said mounting block (416) and adapted to engage two stop faces (406c) of said heel clamp (406) (figs. 12 to 14).

8. A ski binding according to claim 1, 2 or 3, in which said rear jaw assembly includes a mounting block, characterized in that a heel clamp (506) and a spring fork (545) are mounted in said mounting block (516) for pivoting about an axis (506b), a detent lever (548) being mounted in said heel clamp (506) for pivoting about a further axis (548a) and having a nose releasably retained on the front wall (516c) of said mounting block (516) in the skiing position of said rear jaw assembly (502), said detent lever being biased through a pusher member (549) by a compression spring acting as said first spring and disposed in said spring fork, and that at least one lever (547) is hinged to said spring fork (545) for pivoting about an axis (546) and has its free end supported on an upwards extending projection (508c) of said support plate (508) (fig. 15).

9. A ski binding according to claim 1, 2 or 3, characterized in that said heel clamp (606) and a spring fork (645) are mounted in said mounting block (616) for pivoting about an axis (606b), a detent lever (648) being mounted in said heel clamp (606) for pivoting about a further axis (648a) and having its nose releasably retained on the front wall (616c) of said mounting block (616) in the skiing position of said rear jaw assembly (602), said detent lever being biased through a pusher member (649) by a compression spring disposed in said spring fork (645), and that said spring fork (645) is provided with two downwards extending projections (645a) passing through elongate holes (616e) in the base (616a) of said mounting block (616) and engaged in further elongate holes (608d) formed in said support plate (608) (fig. 16).

10. A ski binding according to any of claims 1 and 4 to 9 characterized in that said rear jaw assembly (702) cooperates with a front jaw assembly (750) mounted on a component securely fixed to the ski and provided with a further support plate (751), and that said support plate (708) of said rear jaw assembly (702) is of planar configuration as per se known (figs. 17 to 19).

11. A ski binding according to claim 1, 2 or 3, characterized in that said rear jaw assembly (802) has a mounting block (816) mounted for pivoting about an upright axis (861) ad having said heel clamp (806) and a spring fork (845) mounted therein for pivoting about an axis (806b), a detent lever (848(being mounted in said heel clamp (806) for pivoting about a further axis (848a) and having its nose releasably retained on the front wall (816c) of said mounting block (816) in the skiing position of said rear jaw assembly (802), said detent lever being biased through a pusher member (849) by a compression spring disposed in said spring fork (845), and that a sled (860) mounted on said support plate (808) carries said upright axis (861) for said mounting block (816) on its rear end (fig. 20).

12. A ski binding according to claim 11, characterized in that said spring fork (845) is provided with two downwards extending projections (845a) passing through apertures (808h) in said support plate (808) and through elongate holes (860a; 816f) in said sled (860) or in the base (816a) of said mounting block (816), respectively.

13. A safety ski binding according to any of claims 1 to 12, characterized in that said spring acting on said roller (919) is a compression spring (921) the biasing force of which is adjustable by the displacement for instance of a piston (985) acting as the spring support opposite said roller (919) and non-rotatably mounted in said support plate (908), by means of a knurled nut (987) rotatably mounted in said support plate (908) or in said sole plate, respectively, at an axially fixed position.

14. A ski binding according to claim 7, characterized in that said support plate (408) has an offset portion at the location of said pivot (404) for guiding said slide member (440), and another offset portion adjacent said projections (440b) for guiding said mounting block (416) relative to its longitudinal axis, and that said slide member (440) is formed with recessed portions (s) on opposite sides at the location of the first-named offset portion of said support plate (408) (fig. 12).

15. A ski binding according to claim 7, characterized in that said projections (440b) of said slide member (440) are in full surface contact at least with the associated boundarg walls of the individual slots (416e) of said mounting block (416) (fig. 12).

## Revendications

1. Fixation de sécurité pour ski, comportant une plaque de base (3-903) devant être fixée à la face supérieure (1a901a) d'un ski (1-901) et portant un tourillon vertical (4-804), ledit tourillon (4-804) assurant l'articulation pivotante d'une plaque d'appui (8-908) qui s'étend au moins au-dessous de la région de l'emboîtement d'une chaussure de ski (10, 10′) devant être engagée dans la fixation de ski, et qui porte une mâchoire postérieure (2-802) avec un sabot de montage (116-916) et avec une talonnière (6-806) pouvant effectuer un pivotement vers le haut, en cas de surcharge, en s'opposant à la force d'un premier ressort, un galet (119-719; 919) monté sur un axe (115-715; 915) étant prévu sur le sabot de montage (116-916), lequel axe (115-715; 915) s'étend pour l'essentiel verticalement par rapport à la plaque d'appui (8-908), et le galet (119-719; 919) étant pressé, par l'intermédiaire d'un second ressort, contre une came de commande (103a, 703a; 903a) assujettie à la plaque de base, le tourillon (4-804) étant intercalé entre la mâchoire antérieure (5; 750) et la mâchoire postérieure (2-802), caractérisée par le fait que la mâchoire postérieure (2-902) est guidée à coulissement longitudinal par rapport à la plaque d'appui (108-908); par le fait que l'axe (115-915) du galet (119-919) est guidé à coulissement dans une fente (113-913) de la plaque d'appui (8-908), le galet (119-919) se déplaçant, lors d'un pivotement sortant horizontal de la plaque d'appui (108-908), dans un plan qui s'étend parallèlement à la plaque de base (3-903); et par le fait que le second ressort (121-921) est disposé dans une direction parallèle à la direction du mouvement du galet (119-919).

2. Fixation de ski selon la revendication 1, caractérisée par le fait que la plaque d'appui (8) porte, à son extrémité antérieure, une butée (8a) qui s'étend transversalement par rapport à sa direction longitudinale, et sur laquelle l'emboîtement (10a) de la chaussure de ski (10) prend appui par son extrémité antérieure (figure 1).

3. Fixation de ski selon la revendication 1, caractérisée par le fait que la plaque d'appui est réalisée sous la forme d'une plaque de semelle (8′) portant, à son extrémité antérieure, une butée (8′a) qui s'étend transversalement par rapport à sa direction longitudinale, et pénètre dans une rainure (10′c) ménagée dans la semelle (10′b) de la chaussure de ski, et s'étendant transversalement par rapport au plan médian longitudinal vertical de la chaussure de ski (10′); par le fait que la butée (8′a) est tournée vers le haut et est orientée en direction de la mâchoire postérieure (2); et par le fait que la chaussure de ski (10′) engagée dans la fixation de ski prend appui contre la butée (8′a) par la paroi postérieure de délimitation sur la rainure (10′c) ménagée dans la face inférieure de la semelle (10′b) de la chaussure de ski (figure 2).

4. Fixation de ski selon la revendication 1, 2 ou 3, dans laquelle la mâchoire postérieure se compose du sabot de montage, de la talonnière pouvant pivoter sur ce dernier autour d'un axe, et d'un boîtier de ressort, caractérisée par le fait que le boîtier (118) de ressort est monté à pivotement, sur le sabot de montage (116), par l'intermédiaire de deux demi-axes (118b) disposés parallèlement à l'axe associé à la talonnière (106), le boîtier (118) de ressort assurant le guidage d'un coulisseau (124) chargé par un ressort de pression, et dont le mentonnet glisse sur une came de commande (106a) de la talonnière (106); et par le fait que deux pattes d'articulation (123) sont articulées sur l'extrémité du boîtier (118) de ressort qui est éloignée de la talonnière (106), les autres extrémités desdites pattes étant montées à pivotement sur des appendices de portée (122) de la plaque d'appui (108), qui font saillie vers le haut (figures 3 à 7).

5. Fixation de ski selon la revendication 1, 2 ou 3, dans laquelle la mâchoire postérieure se compose du sabot de montage, de la talonnière pouvant pivoter sur ce dernier autour d'un axe et munie d'un éperon repose-pied, ainsi que d'un boîtier de ressort, caractérisée par le fait que le boîtier (218) de ressort est monté à pivotement, sur le sabot de montage (216), par l'intermédiaire de deux demi-axes (218b) disposés parallèlement à l'axe (218a) associé à la talonnière (206), le boîtier (218) de ressort assurant le guidage d'un coulisseau chargé par un ressort de pression, et dont le mentonnet glisse sur une came de commande de la talonnière (206); et par le fait que la plaque d'appui (208) porte, sur ses deux côtés, des branches (208b) qui font saillie vers le haut et sur lesquelles est monté un autre galet (226) contre lequel la talonnière (206) prend appui, tant dans la position fermée que dans la position ouverte, par la face inférieure de l'éperon repose-pied (207) (figures 8 et 9).

6. Fixation de ski selon la revendication 1, 2 ou 3, dans laquelle la mâchoire postérieure se compose du sabot de montage, de la talonnière pouvant pivoter sur ce dernier autour d'un axe, et d'un boîtier de ressort, caractérisée par le fait que le boîtier (318) de ressort est monté à pivotement, sur le sabot de montage (316), par l'intermédiaire de deux demi-axes (318b) disposés parallèlement à l'axe (318a) associé à la talonnière (306), le boîtier (318) de ressort assurant le guidage d'un coulisseau chargé par un ressort de pression, et dont le mentonnet glisse sur une came de commande de la talonnière (306); et par le fait que deux appendices (318c), faisant saillie vers le bas au-delà du boîtier (318) de ressort, traversent des fentes (316e) pratiquées dans le sabot de montage (316) et pénètrent dans des évidements (308d) de la plaque d'appui (308) (figures 10 et 11).

7. Fixation de ski selon l'une des revendications 1, 2 et 4-6, caractérisée par le fait que la butée (440), assurant la retenue ferme de l'emboîtement de la chaussure de ski, se trouve sur un coulisseau (441) guidé sur la plaque d'appui (408) dans le sens longitudinal de cette dernière; et par le fait que le coulisseau (441) possède deux appendices (442) faisant saillie vers le haut, traversant des fentes pratiquées dans le sabot de montage (416), et destinés à venir s'appliquer contre deux surfaces de butée (406c) de la talonnière (406) (figures 12 à 14).

8. Fixation de ski selon la revendication 1, 2 ou 3, caractérisée par le fait qu'une talonnière (506) et une fourche élastique (545) sont montées sur un axe (506b) dans le sabot de montage (516), la talonnière (506) assurant intérieurement le montage, sur un autre axe (548a), d'un levier encliquetable (548) dont le mentonnet est encliqueté de manière libérable, dans la position de déplacement de la mâchoire postérieure (502), sur la paroi antérieure (516c) du sabot de montage (516), ledit levier étant sollicité, par l'intermédiaire d'une pièce de pression (549), par le premier ressort qui est réalisé sous la forme d'un ressort de pression et est logé dans la fourche élastique (545); et par le fait qu'au moins un levier (547) est articulé sur la fourche élastique (545) au moyen d'un axe (546), levier dont l'extrémité libre prend appui contre un appendice (508c) de la plaque d'appui (508), faisant saillie vers le haut (figure 15).

9. Fixation de ski selon la revendication 1, 2 ou 3, caractérisée par le fait que la talonnière (606) et une fourche élastique (645) sont montées sur un axe (606b) dans le sabot de montage (616), la talonnière (606) assurant intérieurement le montage, sur un autre axe (648a), d'un levier encliquetable (648) dont le mentonnet est encliqueté de manière libérable, dans la position de déplacement de la mâchoire postérieure (602), sur la paroi antérieure (616c) du sabot de montage (616), ledit levier étant sollicité, par l'intermédiaire d'une pièce de pression (649), par un ressort de pression logé dans la fourche élastique (645); et par le fait que deux appendices (645a) orientés vers le bas, disposés sur la fourche élastique (645), traversent des boutonnières (616e) pratiquées dans la base (616a) du sabot de montage (616), et pénètrent dans d'autres boutonnières (608d) ménagées dans la plaque d'appui (608) (figure 16).

10. Fixation de ski selon l'une des revendications 1 et 4 à 9, caractérisée par le fait qu'une mâchoire antérieure (750), munie d'une autre plaque d'appui (751) et montée sur une pièce constitutive assujettie au ski, est associée à la mâchoire postérieure (702); et par le fait que la plaque d'appui (708) de la mâchoire postérieure (702) est de réalisation plane, d'une manière connue par elle-même (figures 17 à 19).

11. Fixation de ski selon la revendication 1, 2 ou 3, caractérisée par le fait que la mâchoire postérieure (802) possède un sabot de montage (816) qui peut pivoter autour d'un axe vertical (861), et dans lequel la talonnière (806) et une fourche élastique (845) sont montées sur un axe (806b), la talonnière (806) assurant intérieurement le montage, sur un autre axe (848a), d'un levier encliquetable (848) dont le mentonnet est encliqueté de manière libérable, dans la position de déplacement de la mâchoire postérieure (802), sur la paroi antérieure (816c) du sabot de montage (816), ledit levier étant sollicité, par l'intermédiaire d'une pièce de pression (849), par un ressort de pression logé dans la fourche élastique (845); et par le fait qu'une coulisse (860), montée sur la plaque d'appui (808), porte à son extrémité postérieure l'axe vertical (861) associé au sabot de montage (816) (figure 20).

12. Fixation de ski selon la revendication 11, caractérisée par le fait que la fourche élastique (845) présente deux appendices (845a) qui sont orientés vers le bas et qui _ observés dans la position de déplacement de la talonnière (802) _ traversent des évidements (808h) pratiqués dans la plaque d'appui (808), ainsi que des boutonnières (860a; 816f) respectivement ménagées dans la coulisse (860) ou dans la base (816a) du sabot de montage (816).

13. Fixation de sécurité pour ski selon l'une des revendications 1 à 12, caractérisée par le fait que le ressort sollicitant le galet (919) est un ressort de pression (921) dont la précharge peut être réglée du fait que, par exemple, la contrebutée de ressort éloignée du galet (919), qui est réalisée sous la forme d'un piston (985) et est disposée dans la plaque d'appui (908), en étant empêchée de tourner, peut être animée d'un coulissement au moyen d'un écrou moleté (987) qui peut respectivement tourner dans la plaque d'appui (908) ou dans la plaque de semelle, mais dont le déplacement axial est toutefois interdit (figure 21).

14. Fixation de ski selon la revendication 7, caractérisée par le fait que la plaque d'appui (408) présente des décrochements en direction de son axe longitudinal, au voisinage du tourillon (404) en vue du guidage du coulisseau (440), et au voisinage des appendices (440b) en vue du guidage du sabot de montage (416); et par le fait que le coulisseau (440) comporte des dépouilles (s), de part et d'autre, dans la région décrochée de la plaque d'appui (408) citée en premier lieu (figure 12).

15. Fixation de ski selon la revendication 7, caractérisée par le fait que les appendices (440b) du coulisseau (440) sont, à chaque fois, en contact intime avec au moins les parois de délimitation des fentes individuelles (416e) du sabot de montage (416), qui sont associées auxdits appendices (figure 12).
